# EUROPÄISCHE PATENTSCHRIFT

(11) **EP 1 887 150 B1**
(45) Veröffentlichungstag und Bekanntmachung des Hinweises auf die Patenterteilung: **14.09.2016**
(21) Anmeldenummer: 07022601.4
(22) Anmeldetag: 13.04.2007
(51) Int. Cl.: E03B 7/04, E03B 7/09, F24D 17/00

(54) **Trink- und Brauchwassersystem sowie Verfahren zum Betrieb eines solchen Systems**
Drinking and domestic water system and method for operating such a system
Système d'eau potable et usée tout comme son procédé de fonctionnement

(30) Priorität: 13.04.2006 DE 102006017807
(43) Veröffentlichungstag der Anmeldung: 13.02.2008
(62) Teilanmeldung aus: 07007597.3
(73) Patentinhaber: Gebr. Kemper GmbH + Co. KG Metallwerke, 57462 Olpe (DE)
(72) Erfinder: Petzolt, Ulrich, 57439 Attendorm (DE); Peters, Raimund, 57462 Olpe (DE)
(74) Vertreter: Grünecker Patent- und Rechtsanwälte PartG mbB

(56) Entgegenhaltungen:
- DE-A1- 19 631 403
- DE-U1- 8 915 477
- DE-U1- 9 302 446
- US-A1- 2005 103 693
- BOGER G A ET AL: "Beuth-Kommentare", 1. Januar 1989 (1989-01-01), 19890101, XP003023649, * Seite 413 - Seite 415; Abbildungen 2,3 *

## Beschreibung

Die folgende Erfindung betrifft ein Trinkwassersystem mit einer Übergabestelle aus einem öffentlichen Trinkwasser-Versorgungsnetz und mit wenigstens einem Stockwerks- bzw. Steigrohrstrang sowie mehreren in Erstreckungsrichtung des Stranges hintereinander angeordneten und jeweils zu wenigstens einer Entnahmestelle führenden Leitungen, die von dem Strang abgehen.

Die vorliegende Erfindung geht insbesondere von einem Wassersystem gemäß der DE-U-93 02 446 und DE-U-8 915 477 aus. DE-U-93 02 446 wird im Hinblick auf die oberbegrifflichen Merkmale von Anspruch 1 als gattungsbildend angesehen.

Die vorliegende Erfindung betrifft insbesondere ein Trinkwassersystem in einem Gebäude. Als Stockwerksstrang im Sinne der Erfindung wird insbesondere ein horizontal verlaufendes Rohr verstanden, welches eine Gruppe oder sämtliche Zimmer eines Stockwerks, beispielsweise eines Hotels oder eines Krankenhauses mit Trinkwasser versorgt. Ein Steigrohr verbindet verschiedene Stockwerke eines Gebäudes miteinander und erstreckt sich üblicherweise ausschließlich in der Vertikalen. Von dem Steigrohrstrang gehen Leitungen ab, die üblicherweise übereinander angeordnete Nasszellen des Gebäudes mit Trink- oder Brauchwasser versorgen. Die vorliegende Erfindung kann als Kaltwassersystem ausgebildet-sein; denkbar ist aber auch die Ausbildung als Warmwassersystem. Dabei will die Erfindung vornehmlich ein entsprechendes Trinkwassersystem ohne permanente Zirkulation angeben.

Bei den obigen Systemen in einem Gebäude besteht das Problem, dass bei fehlender Entnahme von Trinkwasser an einem Verbraucher das Wasser in der Leitung stagniert. Wird beispielsweise an einem in Strömungsrichtung vorderen Verbraucher des Stranges Wasser entnommen, so wird lediglich der zu diesem vorderen Bereich führende Leitungsabschnitt des Wassersystems durchströmt. Ähnlich verhält es sich bei einem Steigrohrstrang, wenn lediglich in einem unteren Geschoß Wasser entnommen wird. Das in dem restlichen Abschnitt des Stranges stehende Wasser läuft Gefahr, zu verkeimen.

Der vorliegenden Erfindung liegt das Problem zugrunde, ein Trinkwassersystem anzugeben, welches einen möglichst hygienischen Betrieb sicherstellt und mit welchem dem Risiko einer Verkeimung wirksam begegnet werden kann. Ferner will die vorliegende Erfindung ein Verfahren zum Betreiben eines Trinkwassersystems angeben, durch welches dem Risiko einer Verkeimung des Trink wassersystems wirkungsvoll begegnet werden kann.

Zur Lösung des Problems wird mit der vorliegenden Erfindung ein Wassersystem gemäß Anspruch 1 angegeben.

Gemäß der vorliegenden Erfindung sind die Ringleitungen und deren Abzweig bzw. Mündung am Strang derart ausgebildet, dass bei Entnahme von Trink-oder Brauchwasser an einem an dem Strang angeschlossenen Verbraucher durch eine Strömung in dem Strang zwischen dem Abzweig und der Mündung oder den Ringleitungen des Stranges eine Druckdifferenz erzeugt wird, durch welche in der dem Verbraucher zugeordneten und der oder den in Strömungsrichtung davor liegenden Ringleitungen eine Spülströmung erzeugt wird. Die Strömung in dem Trink wassersystem erfolgt hierbei allein aufgrund der Differenz des Drucks zwischen der Übergabestelle und der Abgabestelle bzw. der Entnahmestelle. Mit anderen Worten schlägt die vorliegende Erfindung ein passives Trinkwassersystem vor, welches ohne Pumpe auskommt, die für eine Strömung in dem System sorgt. Die Strömung in dem System wird allein durch das Druckpotenzial bewirkt, welches aufgrund des Überdrucks an der Übergabestelle gegenüber dem Druck an einer Entnahmestelle anliegt. Treibende Kraft für eine Strömung innerhalb des Trinkwassersystems nach dem nebengeordneten Aspekt der vorliegenden Erfindung ist danach allein der Überdruck in dem Leitungssystem, der über das öffentliche Netz in diesem anliegt. Das erfindungsgemäße Trinkwassersystem ist danach so ausgestaltet, dass die einer Ringleitung mit Verbraucher, der zur Wasserentnahme benutzt wird, vorgelagerten Ringleitungen aufgrund der Druckdifferenz in dem Strang mit einer Spülströmung durchströmt werden. Die Druckdifferenz wird dabei durch die in dem Strang erzeugte Strömung zu dem Verbraucher bewirkt. Im Fall eines Hotels muss lediglich das in Strömungsrichtung letzte Hotelzimmer mit zugeordneter Nasszelle belegt werden, um durch Wasserentnahme an diesem Zimmer dem gesamten Stockwerksstrang der zugeordneten Hoteletage zu durchströmen. Auf diese Weise kann wirkungsvoll eine Verkeimung sämtlicher an dem Strang angeordneter Ringleitungen vermindert werden.

Mit der vorliegenden Erfindung soll ein Trinkwassersystem angegeben werden, welches auf einfache Weise sicherstellt, dass ein Verbraucher jeweils frisches Wasser an einer Entnahmestelle zapfen kann. Nach der vorliegenden Erfindung ist hierzu ein steuerbares Ventil, d.h. ein motorgetriebenes Ventil vorgesehen, welches für eine Durchströmung und somit einen Austausch von verbrauchtem Wasser gegenüber frischem Wasser sorgen kann. Es geht hier auch darum, beispielsweise frisches Kaltwasser an den Entnahmestellen bereitzustellen. Dabei will die vorliegende Erfindung ein möglichst einfach aufgebautes Trinkwassersystem angeben. Dieses soll ohne eine Zirkulationspumpe oder dergleichen auskommen. Die Strömung in dem Trinkwassersystem wird dementsprechend allein durch die Differenz zwischen dem Druck an der Übergabestelle und der dem Druck an der Entnahmestelle bewirkt. Dies bedeutet, dass das erfindungsgemäße Trinkwassertem ein passives System ist, bei dem eine Zirkulationspumpe fehlt, die für eine ständige Durchströmung sorgt. In Verbindung mit einem steuerbaren Ventil kann zwar eine entsprechende Zirkulationspumpe Teil des Trinkwassersystems sein. Mit der vorliegenden Erfindung soll aber insbesondere durch die Abgabe an der Abgabestelle oder eine Entnahme an der Entnahmestelle getrieben durch den relativen Überdruck an der Einspeisestelle, d.h. der Übergabestelle von dem öffentlichen Netz in das Trinkwassersystem ein Austausch des Wassers in dem System stattfinden. Die vorliegende Erfindung will dementsprechend vorzugsweise eine Reinigung des in dem System enthaltenen Wassers durch Zirkulation und Hindurchleiten durch eine Wasseraufbereitung vermeiden, wie dies aus der DE-U-93 02 446 oder DE-U-89 15 477 bekannt ist. Bei diesem vorbekannten Stand der Technik wird zwar durch einen Venturi-Effekt das Durchströmen von Ringleitungen bewirkt. Die Durchströmung des gesamten Trinkwassersystems erfolgt aber bei diesem Stand der Technik über eine Pumpe, die das in dem System enthaltene Wasser zirkuliert und in einer gesonderten Aufbereitungsanlage aufbereitet, insbesondere keimfrei macht. Dementsprechend werden die im vorbekannten Stand der Technik beschrienen Leitungssysteme im Sinne der vorliegenden Erfindung als aktive Systeme mit Zirkulationspumpe und aktiver Wasseraufbereitungsanlage verstanden, wohingegen die vorliegende Erfindung ein passives System vorschlägt, bei dem auf eine Pumpe und/oder eine Wasseraufbereitungsanlage verzichtet werden soll. Dies bedeutet jedoch nicht, dass ein Trink wassersystem mit einer Pumpe oder einer Wasseraufbereitungsanlage zwangsläufig aus dem Schutzbereich des Patentes herausfällt, sofern dieses von dem Gegenstand von Anspruch 1 Gebrauch macht.

Sollte bei einem Hotel über längere Zeit eine ganze Etage unbelegt bleiben, so können durch Ansteuern des steuerbaren Ventils, welches sich am Ende des entsprechenden Stranges in dem Stockwerk befindet, der Strang sowie die daran angeschlossenen Ringleitungen durchströmt werden.

Die Ringleitungen und der Abzweig zu der jeweiligen Ringleitung bzw. die Mündung-von der jeweiligen Ringleitung in den Strang sind so dimensioniert, dass sich eine Spülströmung in den Ringleitungen jedenfalls dann ergibt, wenn bei Entnahme von Wasser an einem Verbraucher, der über eine diesen Ringleitungen strömungstechnisch nachgeordnete Ringleitung an dem Strang angeschlossen ist, jeweils eine Druckdifferenz zwischen Abzweig und Mündung erzeugt wird, durch welche eine Spülströmung in den vorgelagerten Ringleitungen erzeugt wird. Als üblicher Verbraucher kommt beispielsweise ein Handwaschbecken, eine Toilette, eine Badewanne oder auch eine Dusche in Betracht. Als nicht ausreichend werden üblicherweise Leckageströmungen, also z.B. ein tropfender Wasserhahn angesehen. Die Strömung an dem Verbraucher muss substanziell sein, d.h. einer üblicher Entnahme an dem Verbraucher entsprechen. Es ist derzeit daran gedacht, aufgrund der Druckdifferenz etwa 10 % des Volumenstroms durch den Strang in die jeweilige Ringleitung abzuleiten. Eine solche Strömungsmenge wird als ausreichend angesehen, die Ringleitung hinreichend zu durchströmen und hierbei das dort stagnierende Wasser auszutauschen. Durch die Ringleitung wird das in dem Trink wassersystem geführte Wasser sehr nahe an die jeweiligen an der Ringleitung angeschlossenen Verbraucher herangeführt, so dass nahezu sämtliches in der Ringleitung stagnierendes Wasser ausgetauscht wird.

In der vorliegenden Anmeldung wird auch eine sich in einem Stockwerk erstreckende, im Wesentlichen durchgehende Leitung als "Strang" bezeichnet, nämlich als Stockwerksstrang. Dies geschieht zu Gründen einer klaren technischen Lehre in der vorliegenden Anmeldung. Ein solcher Stockwerksstrang im Sinne der Anmeldung wird in der Fachwelt als Verteilleitung bezeichnet.

Gemäß einer bevorzugten Weiterbildung der vorliegenden Erfindung ist das steuerbare Ventil einem Verbraucher zugeordnet, der an der im Strangendbereich vorgesehenen Ringleitung angeschlossen ist. Als Strangendbereich wird insbesondere das Ende des Stranges angesehen, an welcher die in Strömungsrichtung letzte Ringleitung angeschlossen ist. Das steuerbare Ventil kann beispielsweise ein mittelbar steuerbares Ventil z.B. einer Toilettenspülung mit Spülkasten sein. Solche Ventile werden üblicherweise über einen Schwimmer geschlossen. Der Spüler kann z.B. einen ansteuerbaren Auslöser haben, so dass nach angesteuertem Auslösen des Spülkastens Wasser in an sich bekannter Weise abfließt und das Ventil durch den Schwimmer, d.h. mittelbar nach gesteuerter Betätigung des Auslösers verschlossen wird. Wie dieses Beispiel zeigt ergibt sich auch bei einem mittelbar gesteuerten Ventil zwangsläufig eine Durchströmung des Stranges. Bei diesem Beispiel wird allerdings nicht das Ventil direkt, sondern ein die Betätigung des Ventils mittelbar bewirkender Auslösehebel des Toilettenkastens angetrieben. Hierauf fließt Wasser zunächst ab. Danach wird das die Strömung in dem Strang bewirkende Ventil zum Befüllen des Spülkastens geöffnet. Die zuvor beschriebene Äusführungsform erleichtert den konstruktiven Aufwand zur Verwirklichung des Brauch- oder Abwassersystems und erhöht die Sicherheit der Benutzer, da das eventuell verkeimte Wasser über das Abwasserrohr der Toilette in das Abwassersystem abgeführt wird. Daher eignet es sich besonders bei Wohnungsleerstand über längere Zeit zur Vermeidung von Verkeimung des Trinkwassers.

Bei einer weiteren bevorzugten Ausgestaltung, ist das steuerbare Ventil am Strangende vorgesehen und verbindet den Strang mit einer Verbindungsleitung. Durch Betätigungen des am Strangende vorgesehenen steuerbaren Ventils wird der Strang durchströmt und hierbei vorzugsweise sämtliche Ringleitungen, die über den Strang angeschlossen werden, durchspült. Sind mehrere Stränge im Falle von Stockwerkssträngen übereinander bzw. im Fall von Steigrohrsträngen nebeneinander vorgesehen, kann an jedem Strangende jeweils ein steuerbares Ventil vorgesehen sein. Durch gleichzeitiges oder versetztes Ansteuern der steuerbaren Ventile können diese Stränge simultan oder zeitlich versetzt durchströmt, hierbei länger stagnierendes Wasser in dem Strang und den zugeordneten Ringleitungen ausgetauscht und durch frisches Wasser ersetzt werden. Für eine zentral gesteuerte Spülung wird gemäß einer bevorzugten Weiterbildung der vorliegenden Erfindung vorgeschlagen, eine Abwasserleitung an ihrem in Strömungsrichtung hinteren, dem Anschluss aller Stränge folgenden Ende mit einem steuerbaren, beispielsweise motorbetriebenen Spülventil auszustatten, das zu der Übergabe zu dem öffentlichen Abwasserentsorgungsnetz führt. Mit einem solchen Spülventil ist es möglich, durch einmalige Betätigung eines einzigen Ventils das gesamte Brauch- oder Abwassersystem zu durchspülen. Sofern am Ende der jeweiligen Stränge darüber hinaus einzelne steuerbare Ventile vorgesehen sind, kann die Spülung des Trinkwassersystems auf solche Bereiche beschränkt werden, in denen aufgrund unterschiedlicher Nutzungen gegenüber anderen Bereichen das über den Bereich bereitgestellte Wasser längere Zeit gestanden hat.

Eine zentrale Durchspülung sämtlicher Stränge wird auf einfache Weise dadurch ermöglicht, dass sämtliche Stränge durchgeschleift sind, d.h. sämtliche Stränge durch quer zu den Strängen verlaufende Leitungen miteinander verbunden sind. Durch geeignete Nutzungskonzepte, insbesondere durch Aktivierung von Abnehmem in dem in Strömungsrichtung hintersten Strang ist es möglich, die jeweils vorgelagerten Stränge und vorzugsweise die daran angeschlossenen Ringleitungen durch Verbrauch bereits an einem Verbraucher die notwendige Durchspülung des Trinkwassersystems zu erreichen. Wenn beispielsweise bei einem lediglich saisonal benutzten Hotel ein einziges steuerbares Ventil am Ende durchgeschliffener Stränge vorgesehen ist, kann durch Betätigen des steuerbaren Ventils das gesamte Trinkwassersystem in dem Hotel durchströmt werden.

Das bzw. die steuerbaren Ventile können auf unterschiedliche Weise gesteuert werden, um eine zyklische, gegebenenfalls allein bedarfsabhängige Durchspülung des bzw. sämtlicher Stränge zu ermöglichen. Bei einer besonders einfachen Ausgestaltung ist jedes steuerbare Ventil zeitgesteuert, beispielsweise durch ein batteriebetriebenes Zeitmodul, welches unmittelbar an dem steuerbaren Ventil vorgesehen ist. Eine solche Ausgestaltung kann auf sämtlichen Verkabelungsaufwand zur zentralen Steuerung der steuerbaren Ventile verzichten.

Im Hinblick auf eine bedarfsorientierte Spülung einzelner oder aller Stränge ist es jedoch zu bevorzugen, die steuerbaren Ventile über eine zentrale Steuereinheit anzusteuern. In dieser Steuereinheit kann durch den Bediener die vergangene Belegung beispielsweise eines Hotels bei der gezielten Ansteuerung der Ventile in Betracht gezogen werden, um lediglich solche Stränge zu durchspülen, bei denen aufgrund unzureichender Benutzung eine Verkeimung zu befürchten ist. Der Austausch möglicherweise verkeimten Wassers aus dem Trinkwassersystem kann bei dieser bevorzugten Ausgestaltung unter schonendem Einsatz des Wassers erfolgen.

Besonders zu bevorzugen ist die Weiterbildung der Erfindung, bei welcher Durchfluss- und/oder Temperatursensoren an der Trinkwassereinheit vorgesehen sind, deren Messwerte in der zentralen Steuereinheit zur Steuerung des oder der steuerbaren Ventile verarbeitet werden. So kann beispielsweise am Ende jedes einzelnen Stranges ein Durchflussmesser und/oder Temperatursensor vorgesehen sein, durch welche beispielsweise die tatsächliche Entnahme über die in Strömungsrichtung letzte Ringleitung und/oder die Wassertemperatur im Stand festgestellt werden. Sollte diese Entnahme auf einem unzureichenden Niveau liegen, wird die zentrale Steuerung das diesem Strang zugeordnete steuerbare Ventil zur Spülung öffnen. Eventuelle Temperatursensoren können die Zyklen von Spülvorgängen variieren. Diese Temperatursensoren können Spülungsintervalle bei hohen Temperaturen, beispielsweise in Wellness-Bereichen oder in den Sommermonaten verkürzen. Die Temperatursensoren können aktuelle gemessene Temperaturwerte im Bereich des Trink- oder Brauchwassersystems ermitteln und mit gegebenen Werten für überkritische Temperaturen vergleichen. Bei sehr kalten Temperaturen kann durch entsprechende Signale der Temperatursensoren eine Durchspülung auf längere Zeit unterbleiben.

Gemäß einer bevorzugten Weiterbildung weist jeder Strang für die jeweils hieran angeschlossenen Ringleitungen eine Anschlussarmatur auf, die nach Art einer Drossel ausgebildet ist und welche die Mündung für die zugeordnete Ringleitung aufweist. Durch die Anschlussarmatur mit Drosselfunktion wird der Leitungsdruck im Bereich der Mündung der Ringleitung herabgesetzt, wodurch die Spülströmung in der zugeordneten Ringleitung bei Strömung in dem Strang bewirkt wird. Vorzugsweise ist die Anschlussarmatur mit Drossel für die Mündung der Ringleitung einteilig mit einem weiteren Rohrabschnitt ausgebildet, der den Abzweig der jeweiligen Ringleitung von dem Strang verwirklicht. Der Strang hat danach zu jeder an diesen Strang angeordneten Ringleitung eine einteilige Armatur, welche einen Abzweig und eine Mündung für die zugeordnete Ringleitung ausbildet. Durch diese Ausgestaltung kann der Montageaufwand zur Verwirklichung des erfindungsgemäßen Trinkwassersystems vermindert werden.

Die vorstehend erwähnte, den Abzweig und die Mündung verwirklichende Armatur ist als einheitliche Ringleitungsspülarmatur verwirklicht. Vorzugsweise haben unabhängig von der konkreten Ausgestaltung von Abzweig und Mündung der Abzweig und die Mündung einer einzigen Ringleitung einen Abstand in Erstreckungsrichtung des Stranges von weniger als 0,3 m.

Aus praktischen Erwägungen ist es zu bevorzugen, zwischen dem Abzweig und der Mündung einer einzigen Ringleitung am Strang und der zugeordneten Ringleitung jeweils Vollstrom-Absperrventile vorzusehen. Diese Absperrventile sollten vorzugsweise totraumfrei sein. Darüber hinaus ist es zu bevorzugen, die Absperrventile mit relativ geringer Druckdifferenz auszubilden. Nach dem der Erfindung zugrunde liegenden Konzept zur Erzeugung einer Spülströmung in der jeweiligen Ringleitung wird diese allein durch die Druckdifferenz bewirkt, die sich aufgrund der Strömung in dem Strang ergibt. Auf eine erzwungene Strömung durch eine in dem Trinkwassersystem installierte Pumpe zur Durchspülung der einzelnen Ringleitungen bzw. des Stranges sollte verzichtet werden, und so ist es zu bevorzugen, das Vollstrom-Absperrventil als Kugelventil auszubilden, und zwar vorzugsweise mit einem Strömungsdurchmesser, der in etwa dem Strömungsdurchmesser der Ringleitung entspricht. Der geringe, durch die Vollstrom-Absperrventile erzeugte Druckverlust über die Ventile erlaubt eine relativ hohe Durchströmung auch bei geringer Druckdifferenz zwischen Abzweig und Mündung der jeweiligen Ringleitung.

Zur Lösung des verfahrensmäßigen Aspektes der vorliegenden Erfindung wird ein Verfahren mit den Merkmalen von Anspruch 17 vorgeschlagen.

Weitere Vorteile und Einzelheiten der vorliegenden Erfindung ergeben sich aus der nachfolgenden Beschreibung und einige Ausführungsbeispiele in Verbindung mit der Zeichnung. In dieser zeigen:
- Fig. 1: eine schematische Ansicht eines ersten Ausführungsbeispiels eines Trinkwassersystems;
- Fig. 2: eine Detailansicht einer in Fig. 1 gezeigten Nasszelle;
- Fig. 3: eine schematische Darstellung eines zweiten Ausführungsbeispiels eines Trinkwassersystems;
- Fig. 4: eine schematische Darstellung eines dritten Ausführungsbeispiels;
- Fig. 5: eine schematische Darstellung eines vierten Ausführungsbeispiels;
- Fig. 6: eine schematische Darstellung eines fünften Ausführungsbeispiels und
- Fig. 7: eine schematische Darstellung eines Ausführungsbeispiels einer in dem Strang zu installierenden Ringleitungsspülarmatur.

Das in den Fig. 1 und 2 gezeigte Ausführungsbeispiel verdeutlicht eine Trinkwasserinstallation am Beispiel eines Hotels oder eines Krankenhauses. Auf einem schematisch gezeigten Stockwerk läuft ein Kaltwasserstrang 2 und parallel hierzu ist eine Warmwasserleitung 4 und eine Warmwasserzirkulationsleitung 6 vorgesehen. Die Warmwasserzirkulationsleitung führt in nicht näher dargestellter, jedoch allgemein bekannter Weise zu
jeder einzelnen Nasszelle 8. Jede Nasszelle 8 weist darüber hinaus eine Ringleitung 10 für Kaltwasser auf, die an den Kaltwasserstrang 2 jeweils angeschlossen ist. Jede Ringleitung 10 weist mehrere Verbraucher 12 auf, die bei dem Ausführungsbeispiel in den Fig. 1 und 2 mit einem Punkt schematisch gekennzeichnet sind.

Bei den Verbrauchern kann es sich um eine Toilette 12a, eine Dusche 12b, eine Badewanne 12c oder ein Handwaschbecken 12d handeln. Die Entnahmestelle 12a-d sind in der Ringleitung 10 in Reihe geschaltet. Die Ringleitung 10 geht über einen Abzweig 14 von dem Kaltwasserstrang 2 ab und mündet über eine Mündung 16 in diesen Strang 2 ein. Der Abzweig 14 jeder einzelnen Ringleitung ist in Strömungsrichtung (Pfeil S im Kaltwasserstrang 2 eingezeichnet) der Mündung 16 vorgelagert. Vom Flur oder der jeweiligen Nasszelle 8 zugänglich sind in der Ringleitung 10 Kugelventile als Vollstrom-Absperrventile 18a, 18b vorgesehen, durch welche die daran angeschlossene Ringleitung 10 von dem Kaltwasserstrang 2 abgesperrt werden kann, um beispielsweise Montagearbeiten an der entsprechenden Ringleitung 10 durchzuführen. An gleicher Stelle befinden sich auch die Absperrventile 20a, 20b für die Warmwasser- 4 und die Warmwasserzirkulationsleitung 6 für die jeweilige Nasszelle. Bei den Ventilen 18, 20 handelt es sich um totraumfreie Ventile, die den gesetzlichen Anforderungen genügen, die an Ventile, die in Trinkwassersystemen installiert werden, gestellt sind. Bei dem gezeigten Ausführungsbeispiel entsprechen die Ventile der europäischen Norm EN 13828 und der Zertifizierungsrichtlinie nach DVGW Arbeitsblatt W 570. Die Ventile 18, 20 sind als Unterputzventile vorgesehen.

In Fig. 3 sind Kaltwasserleitungen eines Trinkwassersystems in einem mehrstöckigen Haus, beispielsweise einem Krankenhaus gezeigt. In jedem einzelnen Stockwerk können Wasserleitungen gemäß den Darstellungen in den Fig. 1 und 2 verlegt sein. Das in Fig. 3 gezeigte Kaltwasserleitungssystem hat eine Übergabestelle 22 aus dem öffentlichen Trinkwasserversorgungsnetz, eine sich in vertikaler Richtung erstreckende Steigleitung 24, von welcher in jedem Stockwerk ein horizontal verlaufender Stockwerksstrang 2 abgeht, eine in der Vertikalen verlaufende Verbindungsleitung 26, die unter Zwischenschaltung eines steuerbaren Ventils 28 jeweils an die einzelnen Stockwerkstränge 2 angeschlossen ist und über ein ebenfalls steuerbares Spülventil 30 zu einer Abgabestelle 32 für verbrauchtes Wasser an das öffentliche Abwasserentsorgungsnetz führt. Die einzelnen Kaltwasserstockwerksstränge 2 verlaufen in horizontaler Richtung und übereinander. In jedem Stockwerk ist ein Strang 2 vorgesehen. Bei dem in Fig. 3 gezeigten zweiten Ausführungsbeispiel der vorliegenden Erfindung weist jeder Strang 2 sechs Ringleitungen 10 auf, die über Abzweigungen 14 und Mündungen 16 von den einzelnen Strängen 2 abgehen und in diese münden.

Bei dem in Fig. 4 gezeigten dritten Ausführungsbeispiel sind mehrere in der vertikalen Richtung verlegte Steigrohrstränge 2.1 bis 2.4 vorgesehen. Am in Strömungsrichtung vorderen Ende der jeweiligen Stränge 2 befinden sich Absperrventile 33, die zwischen den einzelnen Strängen 2.1 bis 2.3 und einer horizontalen Verteilleitung vorgesehen sind. Die einzelnen Steigrohrstränge 2.1 bis 2.4 durchsetzen bei dem gezeigten Ausführungsbeispiel vier übereinanderliegende Stockwerke. Aus Gründen vereinfachter Darstellung ist lediglich eine einzige Nasszelle 8 schematisch dargestellt. Im oberen Stockwerk sind sämtliche Ringleitungen 10 schematisch wiedergegeben. Die darunterliegenden Nasszellen mit den dazugehörigen Ringleitungen sind nicht gezeigt. Die entsprechende Ausgestaltung ist lediglich durch die am Stockwerk vorgesehene Mündung 16 angedeutet. Am Ende der drei linken Stränge 2.1 bis 2.3 befinden sich die steuerbaren Ventile 28. Diese Ventile 28 sind zwischen den einzelnen Strängen 2.1 bis 2.3 und einer Querleitung 36 vorgesehen, deren strömungsfernes Ende an den letzten Strang 2.4 angeschlossen ist, welcher eine in vertikaler Richtung fallende Strömung führt und an seinem Ende das Spülventil 30 aufweist, das zu der Abgabestelle führt.

Bei dem in Fig. 5 gezeigten vierten Ausführungsbeispiel der vorliegenden Erfindung sind horizontal verlegte parallele Stockwerksstränge 2 vorgesehen, die durchgeschleift sind. Dementsprechend befindet sich am Ende eines jeden Stranges 2 eine Steigleitung 35, die zu dem nächsten Stockwerksstrang 2 führt und an dem in Strömungsrichtung vorderen Ende des darüberliegenden Stockwerksstranges 2 angeschlossen ist. Der Strang 2.4 des obersten Stockwerks mündet in einer Abwasserleitung 26, die mit einem Spülventil 30 versehen ist, welches zu der Abgabestelle 32 für verbrauchtes Wasser führt. Bei dem in Fig. 5 gezeigten Ausführungsbeispiel befindet sich dieses Spülventil 30 in einem Kellergeschoß. Es kann aber an einer beliebigen Stelle hinter der letzten Ringleitung 10 des obersten Stranges 2.4 vorgesehen sein.

Bei dem in Fig. 6 gezeigten Ausführungsbeispiel ist ein Kaltwasserkreislaufsystem mit zwei parallelen Steigrohrsträngen 2 gezeigt. Jeder einzelne Steigrohrstrang 2 versorgt pro Stockwerk zwei einander gegenüberliegende Nasszellen 8 mit Kaltwasser. Das in Strömungsrichtung hintere Ende des ersten, in Fig. 6 linken Stranges 2.1 wird über eine Querleitung 36 mit dem in Strömungsrichtung vorderen Ende des rechten, zweiten Stranges 2.2 verbunden. Der zweite Steigrohrstrang 2.2 mündet jedoch in einem steuerbaren Spülventil 30, welches zu einer Abgabestelle 32 für verbrauchtes Wasser an die Kanalisation führt. Vor dem Anschluss an dieses Spülventil 30 ist indes ein T-Stück vorgesehen, das zu einer Zirkulationsleitung 38 führt, die eine Pumpe 40 und eine biologische Eliminierungseinheit 42 umfasst und über ein weiteres T-Stück an das in Strömungsrichtung vordere Ende des ersten Steigrohrstranges 2.1 angeschlossen ist. Die Zirkulationsleitung 38 kann über beispielsweise steuerbare Stellventile verschlossen werden. Üblicherweise wird das in dem in Fig. 6 gezeigten Ausführungsbeispiel bereitgestellte Kaltwasser von der Übergabestelle 22 über den ersten Steigrohrstrang 2.1, die Querleitung 36 und durch den zweiten Steigrohrstrang 2.2 geführt. Bei unzureichender Durchströmung kann das Spülventil 30 geöffnet und eventuell in dem Leitungssystem stehendes Kaltwasser an das Abwassersystem abgegeben werden. Bei starker Verschmutzung besteht die Möglichkeit, das an sich in dem Leitungssystem stehende Wasser durch Betätigen der Pumpe 40 durch die biologische Eliminierungseinheit 42 zu führen und dort zu behandeln. Danach kann das behandelte Wasser in das System zurückgeleitet, vorzugsweise aber nach Öffnen des Spülventils 30 über das Abwassemetz abgeleitet werden.

Die Fig. 7 zeigt schematisch den Anschluss einer jeden in den vorherigen Ausführungsbeispielen schematisch dargestellten Ringleitung 10 an den zugeordneten Strang 2. Abzweig 14 und Mündung 16 sind an einer einheitlichen Ringleitungsspülarmatur 44 vorgesehen, welche als Abzweig- und Anschlussarmatur ausgebildet ist. In einem in Strömungsrichtung vorderen Bereich der Ringleitungsspülarmatur 44 geht ein Abzweigstutzen 46 quer zur Erstreckungsrichtung des Stranges 2 von der Ringleitungsspülarmatur 44 ab. Dieser Abzweigstutzen 46 ist an die Ringleitung 10 angeschlossen. Das in Strömungsrichtung hintere Ende der Ringleitung 10 ist an einen sich ebenfalls quer zur Erstreckung des Stranges 2 erstreckenden Rückführstutzen 48 angeschlossen. Dieser Rückführstutzen 48 mündet in dem verengten Querschnitt einer Drossel 50, die am in Strömungsrichtung hinteren Bereich der Ringleitungsspülarmatur 44 vorgesehen ist, oder unmittelbar danach. Der Abzweigstutzen 46 und der Rückführstutzen 48 liegen weniger als 30 cm voneinander beabstandet. Die Drossel 50 ist derart ausgelegt, dass zwischen dem Abzweig14 und der Mündung 16 eine Druckdifferenz von ca. 20 bis 50 mbar eingestellt wird, wenn beispielsweise das am jeweiligen Ende des entsprechenden Stranges 2 vorgesehene Ventil 28 zum Durchspülen des Stranges oder eine nachgelagerte Entnahmestelle betätigt wird. Diese Druckdifferenz reicht aus, um innerhalb der jeweiligen Ringleitung 10 eine zirkulierende Spülströmung' zu erzeugen. Als Richtwert wird eine Geschwindigkeit der Strömung S im Strang von etwa 1,5 m/Sekunde angenommen. Die Mündung 16, der Abzweig 14 sowie die Drossel 50 sind derart ausgelegt, dass von der Strömung S im Strang etwa 10 % als Ringleitungsströmung R die jeweilige Ringleitung 10 durchspülen, wohingegen etwa 90 % als Hauptströmung H die Strangspülung geradlinig fortsetzen und in der Drossel 50 gedrosselt werden

Zur Vermeidung einer Verkeimung des in Fig. 3 gezeigten Ausführungsbeispiels können die einzelnen Ventile 28 beispielsweise von einer zentralen Steuerung angesteuert werden. Üblicherweise werden die Ventile 28.1 bis 28.4 für sich jeweils zunächst geöffnet und geschlossen, um die jeweiligen Ringleitungen in den Strängen 2.1 bis 2.4 in den jeweiligen Bereichen nacheinander zu spülen. Das Spülventil 30 bleibt bei einem solchen Vorgehen offen, so dass eventuell verkeimtes Wasser aus den einzelnen Strängen 2.1 bis 2.4 direkt in das Abwassersystem abgeführt werden kann. Sofern für einen hinreichenden hydraulischen Abgleich zwischen den einzelnen Strängen 2.1 bis 2.4 gesorgt wird, kann gegebenenfalls auch auf die einzelnen Ventile 28 verzichtet und eine Durchspülung sämtlicher Stränge 2.1 bis 2.4 allein durch Öffnen des Spülventils 30 ermöglicht werden. Dem in Fig. 3 gezeigten Ausführungsbeispiel liegt indes die Erkenntnis zugrunde, dass allein durch wirkungsvolles Absperren und Öffnen der einzelnen Stränge 2.1 bis 2.4 zu jedem einzelnen Bereich eine sichere Durchspülung gewährleistet werden kann.

Bei dem in Fig. 4 gezeigten Ausführungsbeispiel können die einzelnen vertikalen Steigrohrstränge in gleicher Weise gespült werden. Bei jeder Spülung wird in jedem Fall der rechte Steigrohrstrang 2.4 durchströmt und damit durchspült, der zu der Abgabestelle 32 führt.

Bei dem in Fig. 5 gezeigten Ausführungsbeispiel muss lediglich das Spülventil 30 geöffnet werden, um die durchgeschleiften Stockwerksstränge insgesamt zu durchspülen und damit das in dem Kaltwassersystem enthaltene Kaltwasser auszutauschen. Entsprechendes gilt für das in Fig. 6 gezeigte Ausführungsbeispiel.

Aufgrund der in Fig. 7 schematisch dargestellten Ausbildung von Abzweig 14 und Mündung 16 führt jedes Spülen eines einzelnen Stranges zumindest zu einer Spülströmung innerhalb der Ringleitungen 10 des zugeordneten Stranges 2. Darüber hinaus erfolgt die Auslegung von Abzweig 14, Mündung 16 und Drossel 50 zu jeder einzelnen Ringleitung 10 des Systems vorzugsweise in solcher Weise, dass eine gezielte Entnahme an einer Entnahmestelle 12, die an einer in Strömungsrichtung nachgelagerten Ringleitung angeordnet ist, zu einer Spülströmung an den in Strömungsrichtung vorgelagerten Ringleitungen 10. Wird beispielsweise bei dem in Fig. 5 gezeigten Ausführungsbeispiel im oberen Stockwerk an der in Strömungsrichtung letzten Ringleitung 10 eine Entnahmestelle benutzt, so führt dies zu einer Strömung innerhalb des gesamten Wassersystems, da die einzelnen Stränge 2.1 bis 2.4 durchgeschleift sind. Die Wasserentnahme an einem Handwaschbecken, das Spülen einer Toilette, Duschen oder Baden führt regelmäßig zu einer Strömung und damit zwischen jedem Abzweig und jeder Mündung einer einzelnen, der genannten letzten Ringleitung in Strömungsrichtung vorgelagerten Ringleitung zu einer Druckdifferenz, die einen Wasseraustausch in der jeweiligen Ringleitung bewirkt. Entsprechendes ergibt sich beispielsweise bei dem in Fig. 3 gezeigten Ausführungsbeispiel bei Betätigung einer Entnahmestelle 12, der an der jeweils rechten Ringleitung 10 angeschlossen ist, für die beiden in Strömungsrichtung davor gelagerten Ringleitungen 10 des Stranges 2.1.

In gleicher Weise verhält sich prinzipiell das in Fig. 4 gezeigte dritte Ausführungsbeispiel der Erfindung. Handelt es sich hierbei beispielsweise um ein Hotel, bei dem lediglich das obere Stockwerk belegt wird, so kann jedenfalls durch zeitweilige Belegung sämtlicher Zimmer in dem obersten Stockwerk eine Durchspülung der jeweils unter den Zimmern angeordneten Ringleitungen 10 der darunterliegenden Zimmer erreicht werden.

In der in Fig. 7 gezeigten Ausführungsbeispiel ist die Drossel als Düse mit fest vorgegebenen Düsenquerschnitten und -übergängen ausgebildet. Alternativ und zur besseren Anpassung der Strömungswiderstände innerhalb eines Stranges oder in verschiedenen neben-bzw. übereinanderverlegten Strängen 2 kann es zu bevorzugen sein, die Drossel einstellbar auszubilden. Die Einstellung der Drossel sollte hierbei vorzugsweise automatisiert erfolgen. Eine solche steuerbare Drossel sollte vorzugsweise an die zentrale Steuereinheit angeschlossen sein. Mit solchen steuerbaren Drosseln kann beispielsweise ein hydraulischer Abgleich zwischen einzelnen Ringleitungen 10 bzw. einzelnen Strängen 2 erreicht werden.

Im übrigen sei darauf hingewiesen, dass die in den Ausführungsbeispielen schematisch dargestellte Rückleitungsspülarmatur 44 ferner auch die Vollstrom-Absperrventile umfassen kann, um den Montageaufwand bei der Verwirklichung des Trinkwassersystems möglichst gering zu halten. Die Ausbildung einer solchen einheitlichen Armatur vermindert ganz erheblich den Montageaufwand, da lediglich an vier Stellen der Strang bzw. die zugeordnete Ringleitung an die Armatur angeschlossen werden muss.

### Bezugszeichenliste

- 2: Kaltwasserstrang
- 4: Warmwasserstrang
- 6: Warmwasserzirkulationsleitung
- 8: Nasszelle
- 10: Ringleitung
- 12: Entnahmestelle
- 12a: Toilette
- 12b: Dusche
- 12c: Badewanne
- 12d: Handwaschbecken
- 14: Abzweig
- 16: Mündung
- 18a: Vollstrom-Absperrventil
- 18b: Vollstrom-Absperrventil
- 20a: Absperrventil
- 20b: Absperrventil
- 22: Übergabestelle
- 24: Steigleitung
- 26: Verbindungsleitung
- 28: Ventil
- 30: Spülventil
- 32: Abgabestelle
- 33: Absperrventil oil
- 35: Steigleitung
- 36: Querleitung
- 38: Zirkulationsleitung
- 40: Pumpe
- 42: biologische Eliminierungseinheit
- 44: Ringleitungsspülarmatur
- 46: Abzweigstutzen
- 48: Rückführstutzen
- 50: Drossel

## Patentansprüche

1. Wassersystem mit einer Übergabestelle (22) aus einem öffentlichen Trinkwasser-Versorgungsnetz und wenigstens einem Stockwerks- bzw. Steigrohrstrang (2) sowie mehreren in Erstreckungsrichtung des Stranges hintereinander angeordneten und jeweils zu wenigstens einer Entnahmestelle (12) führenden Ringleitungen (10), die jeweils über einen Abzweig (14) von dem Strang (2) abgehen und in Strömungsrichtung des Stranges dahinter jeweils über eine Mündung (16) in den Strang (2) münden, wobei die Ringleitungen (10) und/oder der Abzweig (14) bzw. die Mündung (16) der jeweiligen Ringleitung (10) am Strang (2) derart ausgebildet sind, dass bei Entnahme von Wasser an einer an den Strang angeschlossenen Entnahmestelle (12) durch eine Strömung in dem Strang zwischen dem Abzweig (14) und der Mündung (16) der in Strömungsrichtung der Entnahmestelle (12) vorgelagerten Ringleitung (10) oder Ringleitungen (10) des Stranges eine Druckdifferenz erzeugt wird, durch welche in der vorgelagerten Ringleitung (10) oder in den vorgelagerten Ringleitungen (10) eine Spülströmung erzeugt wird,
**dadurch gekennzeichnet,**
**dass** das Wassersystem ein Trinkwassersystem ist und die Strömung bzw. Spülströmung in dem Trinkwassersystem allein aufgrund der Differenz zwischen dem Druck an der Übergabestelle (22) aus dem öffentlichen Trinkwasser-Versorgungsnetz und der an den Strang (2) angeschlossenen Entnahmestelle (12) erzeugt wird.

2. Trinkwassersystem nach Anspruch 1, **gekennzeichnet durch** mindestens ein steuerbares Ventil (28, 30), das im geöffneten Zustand eine eine Spülströmung bewirkende Strömung in dem Strang erzeugt und das Trinkwassersystem mit einer Abgabestelle (32) für verbrauchtes Wasser an das öffentliche Abwasserentsorgungsnetz verbindet.

3. Trinkwassersystem nach Anspruch 2, **dadurch gekennzeichnet, dass** das steuerbare Ventil (28) einer Entnahmestelle (12) zugeordnet ist, die an der im Strangendbereich vorgesehenen Ringleitung (10) angeschlossen ist.

4. Trinkwassersystem nach einem der vorherigen Ansprüche, **dadurch gekennzeichnet, dass** mehrere Stränge (2) vorgesehen sind, die in ihrem Strangendbereich jeweils mit einem steuerbaren Ventil (28) versehen und an eine Verbindungsleitung (26) angeschlossen sind.

5. Trinkwassersystem nach einem der Ansprüche 2 bis 4, **dadurch gekennzeichnet, dass** das steuerbare Ventil (28) am Ende mehrerer durchgeschleifter Stränge (2) vorgesehen ist.

6. Trinkwassersystem nach einem der Ansprüche 2 bis 5, **dadurch gekennzeichnet, dass** das bzw. die steuerbaren Ventile zeitgesteuert sind.

7. Trinkwassersystem nach einem der Ansprüche 2 bis 6, **dadurch gekennzeichnet, dass** das oder die steuerbaren Ventile (28, 30) von einer zentralen Steuereinheit steuerbar sind.

8. Trinkwassersystem nach Anspruch 7, **gekennzeichnet durch** Durchfluss- und/oder Temperatursensoren, deren Messwerte in der zentralen Steuereinheit zur Steuerung des oder der steuerbaren Ventile (28) verarbeitet werden.

9. Trinkwassersystem nach einem der vorherigen Ansprüche, **dadurch gekennzeichnet, dass** der Abzweig (14) und die Mündung (16) der Ringleitung (10) in einer einheitlichen Ringleitungsspülarmatur (44) verwirklicht sind.

10. Trinkwassersystem nach einem der vorherigen Ansprüche, **dadurch gekennzeichnet, dass** der Strang zwischen dem Abzweig (14) und der Mündung (16) einer einzigen Ringleitung (10) eine Länge von weniger als 0,3 m hat.

11. Trinkwassersystem nach einem der vorherigen Ansprüche, **dadurch gekennzeichnet, dass** jede Ringleitung (10) in einer an dem Strang nach Art einer Drossel (50) ausgebildeten Ringleitungsspülarmatur (44) mündet.

12. Trinkwassersystem nach Anspruch 11, **dadurch gekennzeichnet, dass** die Drossel (50) als Düse ausgebildet ist.

13. Trinkwassersystem nach Anspruch 11 oder 12, **dadurch gekennzeichnet, dass** die Drossel einstellbar ausgebildet ist.

14. Trinkwassersystem nach einem der vorherigen Ansprüche, **dadurch gekennzeichnet, dass** zwischen dem Abzweig (14) und der Mündung (16) der Ringleitung (10) am Strang (2) und der zugeordneten Ringleitung (10) jeweils totraumfreie Vollstrom-Absperrventile (18a, 18b) vorgesehen sind.

15. Trinkwassersystem nach Anspruch 14, **dadurch gekennzeichnet, dass** die Vollstrom-Absperrventile (18a, 18b) Kugelventile sind.

16. Trinkwassersystem nach Anspruch 9 oder 11 und 14 oder 15, **dadurch gekennzeichnet, dass** die Vollstrom-Absperrventile (18a, 18b) ab Abzweig (14) bzw. der Mündung (16) in die Ringleitungsspülarmatur (44) integriert sind.

17. Verfahren zum Betreiben eines Trinkwassersystems nach einem der Ansprüche 1 bis 16 mit wenigstens einem Stockwerks- oder Steigrohrstrang (2) sowie mehreren in Erstreckungsrichtung des Stranges (2) hintereinander angeordneten und jeweils zu wenigstens einer Entnahmestelle (12) führenden Ringleitungen (10), die jeweils über einen Abzweig (14) von dem Strang (2) abzweigen und in Strömungsrichtung des Stranges dahinterliegend jeweils über eine Mündung (16) in den Strang münden, wobei durch Entnahme von Trinkwasser an einer an den Strang angeschlossenen Entnahmestelle (12) durch eine Strömung in dem zu der Entnahmestelle (12) führenden Strang zwischen dem Abzweig (14) und der Mündung (16) der in Strömungsrichtung der Entnahmestelle vorgelagerten Ringleitung oder Ringleitungen (10) des Stranges eine Druckdifferenz erzeugt wird, durch welche in der vorgelagerten Ringleitung (10) oder in den vorgelagerten Ringleitungen (10) eine Spülströmung erzeugt wird, wobei
die Strömung bzw. Spülströmung allein aufgrund der Druckdifferenz zwischen einer Übergabestelle (22) aus einem öffentlichen Trinkwasser-Versorgungsnetz und der an den Strang (2) angeschlossenen Entnahmestelle (12) erzeugt wird.

18. Verfahren nach Anspruch 17, **dadurch gekennzeichnet, dass** die Entnahme des Trinkwassers an der Entnahmestelle (12) durch ein steuerbares Ventil (28) erfolgt.

## Claims

1. Water system having a delivery point (22) from a public drinking water supply network and at least one storey or riser pipe string (2) as well as a plurality of ring pipes (10), which are arranged one behind another in the extension direction of the string, lead in each case to at least one extraction point (12), by way of a mouth (16) branch off from the string (2), in each case via a branch (14), and open out into the string (2) behind this in the flow direction of the string, wherein in each case via a mouth (16), wherein the ring pipes (10) and/or the branch (14) or the mouth (16), respectively, of the respective ring pipe (10) in the string is/are configured in such a manner that when water is extracted from an extraction point (12) which is connected to the string, a pressure differential is produced by a flow in the string between the branch (14) and the mouth (16) of the ring pipe (10) or ring pipes (10) which in the flow direction are upstream of the extraction point (12), by way of which pressure differential a flushing flow is produced in the upstream ring pipe (10) or in the upstream ring pipes (10),
**characterized in**
**that** the water system is a drinking water system, and that the flow or flushing flow, respectively, in the drinking water system is produced exclusively by virtue of the difference between the pressure at the delivery point (22) from the public drinking water supply network and the extraction point (12) which is connected to the string (2).

2. Drinking water system according to Claim 1, **characterized by** at least one controllable valve (28, 30) which in the opened state produces a flow which causes a flushing flow in the string, and which connects the drinking water system to an output point (32) for used water to the public waste water network.

3. Drinking water system according to Claim 2, **characterized in that** the controllable valve (28) is assigned to an extraction point (12) which is connected to the ring pipe (10) which is provided in the end region of the string.

4. Drinking water system according to one of the preceding claims, **characterized in that** several strings (2) are provided which are each provided in their string end region with a controllable valve (28) and are connected to the connecting pipe (26).

5. Drinking water system according to one of Claims 2 to 4, **characterized in that** the controllable valve (28) is provided on the end of several looped strings (2).

6. Drinking water system according to one of Claims 2 to 5, **characterized in that** the controllable valve or valves are time-controlled.

7. Drinking water system according to one of Claims 2 to 6, **characterized in that** the controllable valve or valves (28, 30) are controllable by a central control unit.

8. Drinking water system according to Claim 7, **characterized by** flow sensors and/or temperature sensors, the measured values of which are processed in the central control unit for controlling the controllable valve or valves (28).

9. Drinking water system according to one of the preceding claims, **characterized in that** the branch (14) and the mouth (16) of the ring pipe (10) are realized in a standardized ring pipe flushing fitting (44).

10. Drinking water system according to one of the preceding claims, **characterized in that** the length of the string between the branch (14) and the mouth (16) of one single ring pipe (10) is less than 0.3 m.

11. Drinking water system according to one of the preceding claims, **characterized in that** each ring pipe (10) opens out in a ring pipe flushing fitting (44) which is realized on the string in the manner of a throttle (50).

12. Drinking water system according to Claim 11, **characterized in that** the throttle (50) is realized as a nozzle.

13. Drinking water system according to Claim 11 or 12, **characterized in that** the throttle is realized so as to be adjustable.

14. Drinking water system according to one of the preceding claims, **characterized in that** full flow shut-off valves (18a, 18b) that are free of dead space are provided in each case between the branch (14) and the mouth (16) of the ring pipe (10) on the string (2) and on the associated ring pipe (10).

15. Drinking water system according to Claim 14, **characterized in that** the full flow shut-off valves (18a, 18b) are ball valves.

16. Drinking water system according to Claim 9 or 11 and 14 or 15, **characterized in that** the full flow shut-off valves (18a, 18b) are integrated into the ring pipe flushing fitting (44) from the branch (14) or the mouth (16).

17. Method for operating a drinking water system according to one of Claims 1 to 16, having at least one storey or riser pipe string (2) as well as a plurality of ring pipes (10) which are arranged behind one another in the extension direction of the string (2) and each lead to at least one extraction point (12), and which each by way of a branch (14) branch off from the string (2) and behind this in the flow direction of the string each open out into the string by way of a mouth (16), wherein by extracting drinking water from an extraction point (12) which is connected to the string, a pressure differential is produced by a flow in the string between the branch (14) and the mouth (16) of the ring pipe or ring pipes (10) which in the flow direction are upstream of the extraction point, by way of which pressure differential a flushing flow is produced in the upstream ring pipe (10) or in the upstream ring pipes (10), wherein
the flow or flushing flow, respectively, is produced exclusively by virtue of the pressure differential between a delivery point (22) from a public drinking water supply network and the extraction point (12) which is connected to the string (2).

18. Method according to Claim 17, **characterized in that** the extraction of the drinking water at the extraction point (12) is performed by a controllable valve (28).

## Revendications

1. Système d'eau comprenant un point de fourniture (22) à partir d'un réseau public d'alimentation en eau potable, et au moins une canalisation de distribution d'étage ou de colonne montante (2), ainsi que plusieurs conduites en boucle (10), qui sont agencées les unes à la suite des autres dans la direction d'étendue de la canalisation et conduisant chacune à au moins un point de soutirage (12), et qui sont issues de la canalisation (2) chacune par une dérivation (14) et débouchent chacune après, par l'intermédiaire d'une embouchure (16), dans la canalisation (2), en se référant à la direction d'écoulement de la canalisation, la conduite en boucle (10) et/ou la dérivation (14) et l'embouchure (16) de la conduite en boucle (10) respective étant réalisées de manière telle sur la canalisation (2), que lors du soutirage d'eau au niveau d'un point de soutirage (12) raccordé à la canalisation, il se produise, suite à un écoulement dans la canalisation entre la dérivation (14) et l'embouchure (16) de la conduite en boucle (10) ou des conduites en boucle (10) de la canalisation en amont du point de soutirage (12) en se référant à la direction d'écoulement, une différence de pression produisant un écoulement de rinçage dans la conduite en boucle (10) en amont ou les conduites en boucle (10) en amont,
**caractérisé**
**en ce que** le système d'eau est un système d'eau potable, et l'écoulement ou l'écoulement de rinçage dans le système d'eau potable est généré uniquement en raison de la différence entre la pression au niveau du point de fourniture (22) à partir du réseau public d'alimentation en eau potable et au niveau du point de soutirage (12) raccordé à la canalisation (2).

2. Système d'eau potable selon la revendication 1, **caractérisé par** au moins une vanne (28, 30) pouvant être commandée, qui, dans l'état ouvert, génère un écoulement dans la canalisation produisant un écoulement de rinçage et relie le système d'eau potable au réseau public d'assainissement des eaux usées par un point de sortie d'écoulement (32) pour eaux usées.

3. Système d'eau potable selon la revendication 2, **caractérisé par** en ce que la vanne (28) pouvant être commandée est associée à un point de soutirage (12), qui est raccordé à la conduite en boucle (10) prévue dans la zone d'extrémité de fin de la canalisation.

4. Système d'eau potable selon l'une des revendications précédentes, **caractérisé en ce que** sont prévues plusieurs canalisations (2), qui sont pourvues chacune à leur zone d'extrémité de fin de canalisation d'une vanne (28) pouvant être commandée, et sont raccordées à une conduite de liaison (26).

5. Système d'eau potable selon l'une des revendications 2 à 4, **caractérisé en ce que** la vanne (28) pouvant être commandée est prévue à l'extrémité de fin de plusieurs canalisations (2) bouclées les unes avec les autres.

6. Système d'eau potable selon l'une des revendications précédentes, **caractérisé en ce que** la ou les vannes pouvant être commandées, sont commandées par horloge.

7. Système d'eau potable selon l'une des revendications 2 à 6, **caractérisé en ce que** la ou les vannes (28, 30) pouvant être commandées, sont commandées par une unité de commande centrale.

8. Système d'eau potable selon la revendication 7, **caractérisé par** des capteurs de débit et/ou de température, dont les valeurs de mesure sont traitées dans l'unité de commande centrale pour la commande de la ou des vannes (28) pouvant être commandées.

9. Système d'eau potable selon l'une des revendications précédentes, **caractérisé en ce que** la dérivation (14) et l'embouchure (16) de la conduite en boucle (10) sont concrétisées dans un raccord de rinçage de conduite en boucle (44) unifié.

10. Système d'eau potable selon la revendication 10, **caractérisé en ce que** la canalisation entre la dérivation (14) et l'embouchure (16) d'une seule conduite en boucle (10) présente une longueur de moins de 0,3 m.

11. Système d'eau potable selon l'une des revendications précédentes, **caractérisé en ce que** chaque conduite en boucle (10) débouche dans un raccord de rinçage de conduite en boucle (44) formé dans la canalisation à la manière d'un étranglement (50).

12. Système d'eau potable selon la revendication 11, **caractérisé en ce que** l'étranglement (50) est réalisé sous la forme d'une buse.

13. Système d'eau potable selon la revendication 11 ou la revendication 12, **caractérisé en ce que** l'étranglement est d'une configuration réglable.

14. Système d'eau potable selon l'une des revendications précédentes, **caractérisé en ce qu'**entre la dérivation (14) et l'embouchure (16) de la conduite en boucle (10), dans la canalisation (2) et la conduite en boucle (10) associée, sont prévues respectivement des vannes d'arrêt d'écoulement total (18a, 18b) exemptes d'espaces morts.

15. Système d'eau potable selon la revendication 14, **caractérisé en ce que** les vannes d'arrêt d'écoulement total (18a, 18b) sont des vannes à obturateur sphérique.

16. Système d'eau potable selon la revendication 9 ou la revendication 11 et la revendication 14 ou la revendication 15, **caractérisé en ce que** les vannes d'arrêt d'écoulement total (18a, 18b) sont intégrées au raccord de rinçage de conduite en boucle (44) au niveau de la dérivation (14) respectivement de l'embouchure (16).

17. Procédé pour assurer le fonctionnement d'un système d'eau potable selon l'une des revendications 1 à 16 comprenant au moins une canalisation de distribution d'étage ou de colonne montante (2), ainsi que plusieurs conduites en boucle (10), qui sont agencées les unes à la suite des autres dans la direction d'étendue de la canalisation (2) et conduisant chacune à au moins un point de soutirage (12), et qui sont issues de la canalisation (2) chacune par une dérivation (14) et débouchent chacune après, par l'intermédiaire d'une embouchure (16), dans la canalisation, en se référant à la direction d'écoulement de la canalisation, procédé d'après lequel par soutirage d'eau potable au niveau d'un point de soutirage (12), un écoulement dans la canalisation menant au point de soutirage (12) produit entre la dérivation (14) et l'embouchure (16) de la conduite en boucle ou des conduites en boucle (10) de la canalisation, en amont du point de soutirage en se référant à la direction d'écoulement, une différence de pression générant un écoulement de rinçage dans la conduite en boucle (10) en amont ou dans les conduites en boucle (10) en amont,
et d'après lequel l'écoulement ou l'écoulement de rinçage est généré uniquement en raison de la différence de pression entre un point de fourniture (22) à partir du réseau public d'alimentation en eau potable et le point de soutirage (12) raccordé à la canalisation (2).

18. Procédé selon la revendication 17, **caractérisé en ce que** le soutirage de l'eau potable au niveau du point de soutirage (12) est effectué par l'intermédiaire d'une vanne (28) pouvant être commandée.
